# EUROPÄISCHE PATENTSCHRIFT

(11) **EP 0 613 159 B1**
(45) Veröffentlichungstag und Bekanntmachung des Hinweises auf die Patenterteilung: **29.10.1997**
(21) Anmeldenummer: 94101444.1
(22) Anmeldetag: 01.02.1994
(51) Int. Cl.: H01H 9/10, H01H 21/84

(54) **Lastschalteranordnung und Gehäuse zur Aufnahme dieser Lastschalteranordnung**
Load-switching arrangement and housing for receiving said load-switching arrangement
Dispositif d'interrupteur à coupure en charge et boîtier pour loger ce dispositif

(30) Priorität: 25.02.1993 DE 4305746
(43) Veröffentlichungstag der Anmeldung: 31.08.1994
(73) Patentinhaber: PETERREINS SCHALTTECHNIK GmbH, 91126 Schwabach (DE)
(72) Erfinder: Peterreins,Jörg Ulrich, D-90475 Nürnberg (DE); Trautmann, Günter, D-90592 Schwarzenbruck (DE)
(74) Vertreter: Richter, Bernhard, Dipl.-Ing.

(56) Entgegenhaltungen:
- EP-A- 0 007 429
- EP-A- 0 198 489
- EP-A- 0 418 206
- EP-A- 0 496 213
- DE-A- 4 207 185
- DE-C- 468 177
- DE-U- 8 530 635
- FR-A- 1 472 630
- GB-A- 414 373
- US-A- 5 138 296

## Beschreibung

Die Erfindung betrifft eine Lastschalteranordnung und ein Gehäuse zur Aufnahme der Lastschalteranordnung, wobei die Lastschalteranordnung zwei Schaltkontakte tragende Schaltleisten aufweist und durch eine Schaltleistenbetätigung betätigt werden kann und wobei diese Betätigung der Schaltleisten durch deren Verschieben in der Längsrichtung erfolgt (Oberbegriff des Anspruches 1). Die Lastschalter können von verschiedener Bauart sein, z.B. als Lasttrennschalter oder als Lastumschalter ausgeführt sein. Diese Lastschalter können mit Sicherungen versehen sein. Hierzu sind unterschiedliche Ausführungen bekannt. Von den Betreibern solcher Schalter werden möglichst vielseitige Ausführungen und dabei ferner eine große Anzahl von Einbauvorteilen verlangt. Soweit die bekannten Lastschalter überhaupt diesen Anforderungen gerecht werden können, besteht der Nachteil einer großen Anzahl von Geräteausführungen für die unterschiedlichen Anwendungen. Dies wiederum bedingt einen erheblichen Mehraufwand in der Fertigung und insbesondere auch in der Lagerhaltung. Ein weiterer, wesentlicher Nachteil der vorbekannten Lastschalter besteht darin, daß sie nur eine Schaltleiste aufweisen und hiermit nur zwei Schaltkontakte besitzen. Hierdurch ist man in der Größe der zu schaltenden Ströme begrenzt, da andernfalls eine unzulässig große Lichtbogenbildung auftreten würde.

Aus EP 0 496 213 ist eine Lastschalteranordnung mit Gehäuse gemäß dem Oberbegriff des Anspruches 1 bekannt. Dabei sind die Schaltleisten als zwei ineinander greifende Betätigungsschieber ausgebildet, die sich bei ihrer Betätigung stets gegenläufig zueinander bewegen. An jedem dieser Schieber ist pro Phase eine Kontaktbrücke befestigt. Mit der gegenläufigen Bewegung der Schieber werden diese Kontaktbrücken entweder an die Kontaktbahn der betreffenden Phase von beiden Seiten her angedrückt (Einschaltstellung) oder davon weg bewegt (Aus-Stellung). Dabei wird die Einschaltstellung unter Federvorspannung gehalten. Es handelt sich also um eine Einheit aus zwei Betätigungsschiebern, wobei die betreffende Kontaktbrücke des einen Schiebers und die betreffende Kontaktbrücke des anderen Schiebers zusammen auf dieselben Schaltkontakte einer einzigen Leitungsbahn der Anordnung wirken.

Aus US-PS 5 138 296 ist ein elektrischer Schalter für das Schalten der einzelnen Phasen einer mehrphasigen Wechselstromleitung bekannt, der zum Schalten nur einen vertikal beweglichen Kontaktträger aufweist. Die hiervon getragenen Kontakte kommen je nach Verschiebelage des Kontaktträgers in Schaltverbindung mit Gegenkontakten bzw. sind davon getrennt. Die Literaturstelle GB-PS 414 373 betrifft keinen Schalter, sondern einen Regler für Regel- oder Steuersysteme für elektrische Motoren. Sie erfüllt also nicht den Oberbegriff des Anspruches 1, der sich auf eine Lastschalteranordnung bezieht. Vielmehr soll mit dem Gegenstand von GB-PS 414 373 eine Steuerung oder Regelung eines elektrischen Motors erfolgen, beispielsweise des Motorantriebes eines elektrisch betriebenen Busses. Zwar zeigt diese Literaturstelle zwei parallel zueinander verlaufende Stangen. Beide Stangen werden gegeneinander in der Weise bewegt, daß die Kontakte der einen Stange in einer anderen Reihenfolge geschlossen werden als die Kontakte der anderen Stange. Dies ist eine auf den vorgenannten speziellen Anwendungszweck ausgerichtete Anordnung, welche das Starten und Stoppen sowie die Geschwindigkeitsänderungen eines solchen Motorantriebes bewirken soll. Außerdem ist der konstruktive Aufbau des Gegenstandes dieser Literaturstelle gegenüber dem der Erfindung völlig anders und konstruktiv sehr umständlich und aufwendig.

Demgegenüber besteht die Aufgaben- bzw. Problemstellung der Erfindung zunächst darin, eine größere Zahl von Einsatz- und Ausgestaltungsmöglichkeiten einer solchen Anordnung zu schaffen.

Zur Lösung dieser Aufgaben- bzw. Problemstellung ist, ausgehend vom oben genannten Oberbegriff des Anspruches 1, zunächst gemäß dem Kennzeichen des Anspruches 1 vorgesehen, daß die beiden Schaltleisten räumlich voneinander getrennt im gemeinsamen Gehäuse nebeneinander und parallel zueinander angeordnet sind, und daß eine der Schaltleisten mit den von ihr getragenen Schaltkontakten zum Öffnen und Schließen eines Satzes von Anschlußkontakten und die andere der Schaltleisten mit den von ihr getragenen Schaltkontakten zum Öffnen und Schließen eines weiteren Satzes von Anschlußkontakten ausgebildet ist. Hiermit ist eine größere Zahl von Einsatz- und Ausgestaltungsmöglichkeiten einer solchen Anordnung geschaffen, da beide Schaltleisten je für sich Sätze von Anschlußkontakten schalten können. Ferner ermöglicht die vorgesehene Anordnung es beispielsweise, unterschiedliche Lastschalter in ein und demselben, gegenüber bisher üblichen Gehäusen größeren Gehäuse unterzubringen und von diesen beiden Schaltleisten schalten zu lassen. Hierdurch wird der Herstellungsaufwand erheblich reduziert. Das gemeinsame Gehäuse ist entsprechend dem Raumbedarf der beiden Schaltleisten zu dimensionieren. Somit ist ein Baukastensystem möglich, bei welchem der Anwender stets Gehäuse gleicher Abmessungen hat, so daß er in seinen Anlagen für die Aufnahme von darin untergebrachten Schaltern immer mit den gleichen Abmessungen projektieren kann. So kann eine Anordnung nach der Erfindung zur Aufnahme und zum Schalten von Lastschaltern unterschiedlicher Bauweise dienen, womit der erhebliche Mehraufwand und die große Lagerhaltung des eingangs erläuterten Standes der Technik vermieden wird. Man kann mit dem o.g. Baukastensystem beispielsweise Lasttrennschalter mit Sicherungen (sogenannte Sicherungslastschalter) und Lastumschalter in ein und demselben Gehäuse unterbringen und mit den genannten, voneinander getrennten Schaltleisten betätigen. Somit kann bei gleicher Schaltleistung die Anordnung aus Gehäuse und zwei Schaltleisten nach der Erfindung wesentlich kompakter gebaut werden als die Gehäuse vorbekannter Schalter mit nur einer Schaltleiste. Gegebenenfalls sind noch einige Einzelteile auszutauschen und Schaltkontakte zu positionieren.

Gemäß Anspruch 2 ist die Schaltung elektrisch voneinander getrennter Leitungssysteme ermöglicht.

Die bevorzugte Ausführungsform der Erfindung gemäß Anspruch 3 ist konstruktiv einfach und robust.

Die Erfindung ermöglicht das Erreichen eines weiteren Zieles, nämlich mit einem Lastschalter von etwa gleichen Abmessungen wie bei vorbekannten, mit nur einer Trennleiste versehenen Schaltern das Schaltvermögen des Lastschalters zu erhöhen. Hierzu dienen die Merkmale des Anspruches 4. Statt bisher zwei Schaltkontakte hat man vier Schaltkontakte, wobei durch die synchrone Betätigung der beiden Schaltleisten für eine Gleichzeitigkeit der Stromunterbrechungen gesorgt ist. Man hat auch die doppelte Anzahl von Schaltmöglichkeiten. Hierdurch können gegenüber entsprechend großen, vorbekannten Schaltern mit nur zwei Schaltkontakten und bei Einhaltung der gleichen Größe der Lichtbogenentwicklung Ströme mit etwa doppelter Stärke geschaltet werden. Bevorzugt empfiehlt sich hierzu eine synchrone und dabei gegenläufige Verschiebung der beiden Schaltleisten gemäß Anspruch 5.

Eine bevorzugte Ausführungsform der in Anspruch 1 angegebenen geometrischen Anordnung der Schaltleisten zueinander ist Inhalt des Anspruches 8. Es wird durch den Abstand die Möglichkeit der Schaffung größerer Innenräume und damit eines zusätzlichen Raumes für Bauelemente gegeben, beispielsweise die Möglichkeit, beim Anbringen einer solchen Anordnung auf einem Sammelschienensystem (siehe hierzu den Inhalt der Ansprüche 19 bis 21) auch für deren Schraubbefestigung an der mittleren Strom zuführungsschiene eine unmittelbar von oben frei zugängige Befestigungsschraube zur Verfügung zu haben. Weiter besteht der Vorteil, daß man in diesem Abstand zwischen den beiden Schaltleisten etwa mittig ein Federschaltwerk unterbringen kann, das mit einer Schaltwelle versehen ist (siehe Anspruch 9) und zur Betätigung der Schaltleisten dient. Schließlich kann man in dem Bereich zwischen den Schaltleisten auch N-Kontakte unterbringen.

Es wird also ein 2x4-poliger Schalter bei kleinem Platzbedarf und der Möglichkeit von Freiräumen zwischen den beiden Schaltleisten geschaffen.

Die Schaltleisten können unterschiedlich betätigt werden. So ist es ferner gemäß Anspruch 10 möglich, für jede Schaltleiste eine gesonderte Schaltbetätigung vorzusehen. Hier zeigt sich besonders der vorteilhafte Unterschied der Erfindung zum Gegenstand von EP-PS 0 496 213, indem bei der Erfindung die beiden völlig getrennten und somit auch getrennt und unabhängig voneinander zu betätigenden Schaltleisten in einem gemeinsamen Gehäuse untergebracht sind, wobei die Schaltleisten je für sich Kontakte schließen oder öffnen. Man kann also zwei getrennte Leitungsbahnen durch die beiden getrennten Schaltleisten je für sich betätigen.

Die Schaltbetätigung und Anordnung der Schaltleisten gemäß Anspruch 13 ergibt eine Bewegung zunächst einer der Schaltleisten in die erforderliche Lage und erst danach eine Bewegung der anderen der beiden Schaltleisten. Auch dies zeigt die Vielseitigkeit des praktischen Einsatzes der Erfindung.

Anspruch 19 beinhaltet eine Ausführung der Erfindung in der Verbindung mit Stromzuführungsschienen eines Sammelschienensystemes. Dabei kann zur Schaltung dieser Anschlußkontakte eine der beiden Schaltleisten und zur Schaltung von Gegenanschlußkontakten die andere Schaltleiste dienen. Dies und auch der bereits eingangs erwähnte Inhalt des Anspruches 23 zeigen weiterhin die Vielseitigkeit des Einsatzes der Erfindung.

Hinsichtlich weiterer Merkmale der Erfindung wird ausdrücklich auf die weiteren Unteransprüche, sowie ferner auf den Inhalt der nachfolgenden Beschreibung und der zugehörigen Zeichnungen von erfindungsgemäßen Ausführungsmöglichkeiten verwiesen. Hieraus sind auch weitere Erläuterungen der Funktionen und Vorteile der Erfindung ersichtlich. In der Zeichnung zeigt:
- Fig. 1:: eine Draufsicht auf das Gehäuseunterteil mit den beiden Schaltleisten, Schaltkontakten und Teilen des Schaltwerkes in der Schaltstellung "Aus", und zwar ohne Oberteil,
- Fig. 2:: einen Schnitt gemäß der Linie II-II in Fig. 1, aber in Schaltstellung "Ein",
- Fig. 3:: eine Seitenansicht zu einer Ausführung analog Fig. 1, 2 mit in dieser Ansicht seitlich, d.h. im Bereich der schmalen Stirnseite des Gehäuses vorgesehenen Antriebsschaltwelle,
- Fig. 4:: eine Variante einer solchen Seitenansicht, mit mittigem, zwischen den Schaltleisten vorgesehenem Antrieb,
- Fig. 5:: eine Draufsicht einer weiteren Ausführung der Erfindung,
- Fig. 6:: einen Schnitt gemäß der Linie VI-VI in Fig. 5 (Verbindung Phase L1),
- Fig. 7:: einen Schnitt gemäß der Linie VII-VII in Fig. 5 (Verbindung Phase L2),
- Fig. 8:: einen Schnitt gemäß der Linie VIII-VIII in Fig. 5 (Verbindung Phase L3) und
- Fig. 9 bis 9c:: prinzipielle Darstellungen, wie ein und dasselbe Gehäuse, das mit zwei Schaltleisten versehen ist, unterschiedliche Ausführungen von Lastschaltern aufnehmen und schalten kann.

Das Gehäuse, welches in der Draufsicht rahmenartig ist (siehe Fig. 1), besteht aus dem Gehäuseunterteil 1 und einem Gehäuseoberteil 2. Im Gehäuseunterteil 1 sind zwei Schaltleisten 3 in ihren Längsrichtungen 3'-3' längsverschiebbar gelagert. Diese Verschiebung erfolgt synchron und gegenläufig durch ein hier gemeinsames Federschaltwerk 4, das in seinem Aufbau und Funktion nachstehend noch näher erläutert wird. Im Gehäuseunterteil 1 befinden sich die Anschlußkontakte 5. Im Gehäuseoberteil 2 sind die Gegenanschlußkontakte 6 gelagert, welche beispielsweise zum Netz oder zum Verbraucher führen. Je nach ihrer Schiebestellung verbinden die Schaltleisten 3 mit ihren Schaltkontakten 7 die Anschlußkontakte 5 mit den Gegenanschlußkontakten 6 oder sie trennen eine solche Verbindung. Dies ist bei Verwendung nur einer Schaltleiste aus dem erläuterten Stand der Technik bekannt und wird daher hier nicht näher erläutert und zeichnerisch dargestellt. Gegenüber dem vorgenannten Stand der Technik besteht aber der bereits erwähnte Unterschied, daß hier Schaltleisten mit je zwei Schaltkontakten 7 pro Phase vorgesehen sind, so daß man insgesamt vier Schaltkontakte erhält. Die Schaltkontakte 7 werden mittels Andruckfeder 8 gegen die Anschlußkontakte 5, 6 gedrückt. Gemäß Fig. 1 führen die Gegenanschlußkontakte 6 zu einer Sicherung 9, da es sich in diesem Ausführungsbeispiel um die Schaltung eines Sicherungslastschalters handelt. Befinden sich die Schaltkontakte 7 beider Schaltleisten 3 gemäß Fig. 1 in der Trennstellung, in der sie die Kontaktstellen 5' der Anschlußkontakte 5 nicht kontaktieren und auch ebenfalls keine Kontaktierung zu den entsprechenden Kontaktstellen der Gegenanschlußkontakte 6 haben, so kann dann die Sicherung 9 aus den Gegenanschlußkontakten 6 herausgenommen werden, ohne daß die Gefahr der Spannungsberührung und/oder Entstehens eines entsprechend hohen, die Person verletzenden Lichtbogens besteht. Oberhalb der Fig. 2 ist gemäß Ziffer 9' eine Variante einer solchen Sicherung gezeigt.

Die Schaltleiste 3 besteht aus einem isolierenden Werkstoff, die Träger 10 der Schaltkontakte 7 dagegen aus einem leitenden Werkstoff, z.B. einem Metall wie Kupfer.

Wie aus den Schema-Darstellungen der Fig. 9 - 9c näher hervorgeht, kann dasselbe Gehäuse 1, 2 für die Aufnahme unterschiedlicher Lastschalter dienen. Somit kann seine Breite B und seine Länge L ein Standardmaß für die Planung elektrischer Anlagen sein, in denen solche Schalter eingesetzt werden sollen. In der Querrichtung, d.h. in Richtung der Breite B betrachtet, haben die beiden Schaltleisten 3 voneinander einen Abstand, welcher die Erfassung der Anschlußkontakte 5, 6 mittels der Schaltkontakte 7 ermöglicht.

Das vorstehend bereits erwähnte Federschaltwerk 4 hat an einer Antriebsscheibe 14 zwei Schaltarme 11, die in im Querschnitt etwa kreisrunde Mitnehmerzapfen 12 auslaufen. Diese bewegen sich in Ausnehmungen 13 der in Fig. 1 jeweils unten gelegenen Enden der Schaltleisten 3. In dieser Position der Schaltleisten 3 ist die rechte Schaltleiste nach oben und die linke Schaltleiste nach unten verschoben ("Aus"-Stellung der Kontakte). Wird die Schaltwelle 14 des Schaltwerkes 4 im Uhrzeigersinn gedreht, so kommen nach Durchlaufen eines bestimmten Drehwinkels (berechneter Freilauf) die Mitnehmerzapfen 12 zur Anlage an die Flächen 13' der Ausnehmungen 13, womit bereits die Federn des Schaltwerkes teilweise gespannt worden sind. Nach Durchlaufen eines weiteren kleinen Schwenkwinkels von z.B. 10° löst das Federschaltwerk aus und verschiebt sprungartig synchron die beiden Schaltleisten 3 in den Pfeilrichtungen 15, 15' gegenläufig nach oben bzw. nach unten in die Schaltstellung "Ein", in der die Schaltkontakte 7 der Schaltleisten die Kontaktgabe herstellen (siehe Fig. 2). Dann kann ein Stromfluß vom linken Anschlußkontakt 5 über die Anschlußgegenkontakte 6 und die Sicherung 9 zum in Fig. 2 rechts dargestellten Anschlußkontakt 5 erfolgen. Während der vorgenannten Schwenkbewegung um einen kleinen Winkel von 10° werden die Schaltleisten schon etwas in Richtung der Pfeile 15, 15' zwangsbewegt, um etwa miteinander verschweißte Kontakte zwangsweise zu trennen. Aufgrund der Synchronität dieser gegenläufigen Bewegung der Schaltleisten werden Trennung und Kontaktgabe an beiden Schaltleisten zur gleichen Zeit erfolgen, d.h. eine gemeinsame Vierfach-Unterbrechung oder Vierfach-Zuschaltung mit dem o.g. Effekt der Lichtbogenreduzierung bzw. Erhöhung des zu schaltenden Stromes. Bei geringer voreilender Trennung der Schaltkontakte 7 von den Gegenanschlußkontakten 6 wird die Lichtbogenbildung noch um ein weiteres reduziert.

Aus Fertigungsgründen empfiehlt es sich, die in Fig. 1 der Deutlichkeit halber mit ihren Stirnkanten dunkel angelegten Schaltleisten 3 kongruent bzw. umschlagsgleich zu gestalten, so daß ein und dieselbe Schaltleiste für die linke und für die rechte Schaltleiste eingesetzt werden kann.

Die Seitenansicht der Fig. 1 ist in Fig. 3 dargestellt, wobei die Bezifferung von Fig. 1, 2 übernommen wurde und die Schnittlinie durch die Längsmittelachse gemäß der strichpunktierten Linie III-III in Fig. 1 geführt ist. Die Schaltleiste 3 laut Fig. 3 ist entsprechend Fig. 1 rechte Hälfte in der Position, in der sie die Kontakte 6, 5 bzw. 5' nicht miteinander verbinden, d.h. Schaltstellung "Aus". Eine Verschiebung dieser in Fig. 3 ersichtlichen Schaltleiste mittels des Schaltwerkes 4 nach rechts (dies entspräche der Verschiebung der in Fig. 1 rechts dargestellten Schaltleiste nach unten) bringt dann ihre beiden Schaltkontakte 7 zur Anlage an die Anschlußkontakte 5, 5' sowie 6. Erwähnt sei, daß die Abstände der zu kontaktierenden Bereiche der Anschlußkontakte 5, 5', 6 des Schalters gleich den Abständen zwischen den Schaltkontakten 7 der beiden Schaltleisten voneinander sind. Die Sicherungen 9 werden in eine gabelartige Steckhalterung 15 der Gegenanschlußkontakte 6 von oben her eingeschoben bzw. nach oben herausgezogen.

Fig. 4 zeigt die Seitenansicht zu Fig. 3, jedoch mit der Abwandlung, daß Fig. 4 die Variante der Erfindung zeigt, das Federschaltwerk 4 in der Mitte vorzusehen. Die jeweilige Vierkant-Schaltwelle des Antriebes 14 ist mit ihrem einen Ende im Gehäuseunterteil 1 und mit ihrem anderen Ende im Gehäuseoberteil 2 drehbar gelagert.

Im Gehäuseunterteil können gemäß den Fig. 1 und 2 Freiräume 16, 17 vorgesehen sein, die auch in anderer Konfiguration als in den Zeichnungen dargestellt ausgebildet sein können. So kann man über den Freiraum 16 Anschlußkontakte direkt nach unten zu Stromschienen führen (siehe das nachstehend erläuterte Ausführungsbeispiel der Fig. 5 - 8). Im Freiraum 16 können auch Bauteile untergebracht werden. In den Freiräumen 17 kann man Platz für die Sammlung und spätere Ableitung ionisierter Gase haben und dergleichen mehr.

Das Ausführungsbeispiel der Fig. 5 - 8 zeigt, wie ein Lastschalter nach der Erfindung unmittelbar auf Stromschienen L1, L2 und L3 gesetzt und damit mechanisch und elektrisch verbunden werden kann. Jede dieser drei Stromschienen ist über eine Adaptierung in Form einer pratzenähnlichen Schraubbefestigung 19, 19' für die Stromschiene L1, L2 und L3 und zugehörige Anschlußkontakte 24, 25 und 26 mit der jeweiligen Schaltleiste 3 (es sind auch hier zwei Schaltleisten vorgesehen) elektrisch verbunden. Dabei dient zur Schaltung dieser Anschlußkontakte 24, 25 und 26 des einen Bezugssystemes L1, L2, L3 eine der Schaltleisten und zur Schaltung der Gegenanschlußkontakte 5, 6 des anderen Bezugssystemes die andere dieser beiden Schaltleisten. Auch hier finden Vier-Kontaktschaltungen statt, wobei ebenfalls nach oben Gegenanschlußkontakte 6 gemäß dem vorhergehenden Ausführungsbeispiel aus dem Schalter herausgeführt sind. Statt der erläuterten Befestigung mittels Verschraubung mit den Stromschienen könnten auch mittels herkömmlicher, separater Adapterplatten Kontaktierungen mit den Stromschienen L1, L2 und L3 vorgesehen sein.

Die Klemmpratzen 19' sind mit ihren Kontaktbefestigungsschrauben 19 so positioniert, daß sie insgesamt von außerhalb des Schaltgerätes zugängig sind, wie dies mit den Pfeilen 20 angedeutet ist. Insbesondere gilt dies auch für den Anschluß an die mittlere Schiene L2, die von den Seiten her nur schlecht erreichbar wäre. Aus den Fig. 6 - 8 ist ferner zu erkennen, daß die Anschlüsse bzw. Adapter 19' sich an der Bodenfläche 1' des Gehäuseunterteiles 1 befinden.

Die Draufsicht der Fig. 5 zeigt, daß die Schienen L1, L2 und L3 die Stromzuführungen bilden, während die Stromableitungen durch Anschlußkontakte 5 gebildet sind, die in Fig. 5 unten dargestellt sind. Der Neutral-Leiter dagegen hat sowohl einen Anschlußkontakt 5 (N) für den Eingang, als auch für den Ausgang.

Die Fig. 9 - 9c zeigen schematisiert, wie die Erfindung mit ein und demselben Gehäuse und gegebenenfalls noch Austausch von einzelnen Teilen wie Anschlußkontakten und Wegnahme einer Schaltleiste, verschiedene Schaltgeräteausführungen dem Anwender zur Verfügung stellen kann. Dies ist die Bildung unterschiedlicher, aber jeweils mit einem Gehäuse und zwei Schaltleisten versehener Schalter, wobei die Schaltleisten mit den verschiedenen Anschluß- und Gegenanschlußkontakten 5, 6 zusammenwirken. Diese Kontakte können ausgewechselt und gegen andere Kontakte ausgetauscht werden, was nach Lösen und Abheben des Gehäuseoberteiles 2 vom Gehäuseunterteil 1 leicht möglich ist. Hierbei können in der Regel die Schaltleisten 3 im Gehäuseunterteil verbleiben.

So zeigt Fig. 9 eine Vier-Kontaktausführung mit Anschlußkontakten 5, 6 und den beiden Schaltleisten 3, wobei jede Schaltleiste durch zwei parallele Striche dargestellt ist. Dies entspricht der Ausführung nach den Fig. 1 - 4, d.h. einem Lasttrennschalter mit Sicherung.

Fig. 9a zeigt einen Lasttrennschalter, der im wesentlichen der Ausführung nach Fig. 9 entspricht, nur daß hier die Sicherung 9 fehlt und statt dessen eine Kontaktbrücke 21 zwischen den beiden Gegenanschlußkontakten 6 vorgesehen ist, z.B. bei Ein-Ausschaltern.

Eine weitere Ausführung zeigt Fig. 9b, in der die zum Verbraucher führenden Anschlußkontakte 5 (hiervon ist nur einer dargestellt) über die Schaltleisten 3 wahlweise an ein Netz 22 oder eine Notstromversorgung 23 angeschlossen werden können, z.B. bei Umschaltern. Während in den Ausführungsbeispielen nach Fig. 9 und 9a die Schaltleisten 3 synchron und gegenläufig zueinander betätigt werden (siehe hierzu die Ausführungen zu den Fig. 1 - 4), ist bei der Ausführung nach Fig. 9b der zeitliche Ablauf der Bewegung der Schaltleisten anders. Angenommen, es tritt ein Ausfall der Netzversorgung ein, dann wird zunächst die in Fig. 9b rechte Schaltleiste 3 aus der Stellung "Ein" in die Stellung "Aus" und erst danach die linke Schaltleiste 3, welche das Notstromaggregat zuschaltet, aus der Stellung "Aus" in die Stellung "Ein" geschaltet. Dies verläuft also nicht synchron mit der Verschiebung der rechten Schaltleiste, sondern zeitlich danach.

Schließlich zeigt Fig. 9c das Schaltprinzip des Ausführungsbeispieles der Fig. 5 - 8, wobei zum besseren Verständnis die Bezifferung der Fig. 5 - 8 in Fig. 9c übernommen ist.

## Patentansprüche

1. Lastschalteranordnung und Gehäuse (1, 2) zur Aufnahme dieser Lastschalteranordnung, wobei die Lastschalteranordnung zwei Schaltkontakte tragende Schaltleisten (3) aufweist und durch eine Schaltleistenbetätigung betätigt werden kann und wobei diese Betätigung der Schaltleisten durch deren Verschieben in der Längsrichtung erfolgt, dadurch gekennzeichnet, daß die beiden Schaltleisten (3) räumlich voneinander getrennt im gemeinsamen Gehäuse (1, 2) nebeneinander und parallel zueinander angeordnet sind, und daß eine der Schaltleisten mit den von ihr getragenen Schaltkontakten (7) zum Öffnen und Schließen eines Satzes von Anschlußkontakten (5, 6) und die andere der Schaltleisten (3) mit den von ihr getragenen Schaltkontakten (7) zum Öffnen und Schließen eines weiteren Satzes von Anschlußkontakten (5, 6) ausgebildet ist.

2. Lastschalteranordnung nach Anspruch 1, dadurch gekennzeichnet, daß ein Satz Anschlußkontakte (5, 6) sich in den Leitungen eines Leitungssystemes und der weitere Satz Anschlußkontakte (5, 6) sich in den Leitungen eines weiteren Leitungssystemes befindet.

3. Lastschalteranordnung nach Anspruch 1 oder 2, dadurch gekennzeichnet, daß die Abstände der zu kontaktierenden Bereiche der Anschlußkontakte (5, 6) des Lastschalters gleich den Abständen zwischen den Schaltkontakten (7) sind.

4. Lastschalteranordnung nach einem der Ansprüche 1 bis 3, dadurch gekennzeichnet, daß an einem Lastschalter vier Anschlußkontakte (5, 6) vorgesehen sind, daß jede Schaltleiste pro Phase Schaltkontakte oder Schaltkontaktpaare (7) aufweist, mit denen sie zwei der vorgenannten Anschlußkontakte (5, 6) schaltet und daß eine gemeinsame Schaltbetätigung (4) vorgesehen ist, die beide Schaltleisten verschiebt.

5. Lastschalteranordnung nach Anspruch 4, dadurch gekennzeichnet, daß die Verschiebung der Schaltleisten (3) mittels der Schaltbetätigung (4) synchron und gegenläufig erfolgt.

6. Lastschalteranordnung nach einem der Ansprüche 1 bis 5, dadurch gekennzeichnet, daß die Längsrichtung einer Sicherung (9, 9') quer zur Längsrichtung der Schaltleisten verläuft.

7. Lastschalteranordnung nach einem der Ansprüche 1 bis 6, dadurch gekennzeichnet, daß die Schaltleisten (3) lösbar im Gehäuse (1, 2) untergebracht und unabhängig voneinander aus dem geöffneten Gehäuse herausnehmbar sind.

8. Lastschalteranordnung nach einem der Ansprüche 1 bis 7, dadurch gekennzeichnet, daß die Schaltleisten (3) im Abstand voneinander angeordnet sind.

9. Lastschalteranordnung nach Anspruch 8, dadurch gekennzeichnet, daß mittig zwischen den Schaltleisten ein Federschaltwerk (4) mit einer Vierkant-Schaltwellenbetätigung (14) in dem Abstand zwischen den beiden Schaltleisten (3) vorgesehen ist.

10. Lastschalteranordnung nach einem der Ansprüche 1 bis 4 und 6 bis 9, dadurch gekennzeichnet, daß für jede Schaltleiste (3) eine gesonderte Schaltbetätigung vorgesehen ist.

11. Lastschalteranordnung nach einem der Ansprüche 1 bis 9, gekennzeichnet durch eine Schaltbetätigung in Form eines Federschaltwerkes (4) mit zwei Schaltarmen (11), die in Mitnehmerzapfen (12) auslaufen, welche in Ausnehmungen (13) der jeweiligen Schaltleiste (3) eingreifen.

12. Lastschalteranordnung nach einem der Ansprüche 1 bis 11, dadurch gekennzeichnet, daß die Schaltbetätigung einen in seiner Funktion dem Wirksamwerden der Federschaltung zeitlich vorgeordneten, die Schaltleisten zwangsweise um ein relativ kurzes Stück verschiebenden Schaltweg aufweist.

13. Lastschalteranordnung nach einem der Ansprüche 1 bis 4 und 6 bis 12, gekennzeichnet durch eine Schaltbetätigung (4) und zugehörige Anordnung von Schaltleisten (3) derart, daß zunächst eine der Schaltleisten in die erforderliche Lage und erst nach Beendigung dieser Verschiebung die andere der beiden Schaltleisten in ihre neue Schaltlage bewegt wird.

14. Lastschalteranordnung nach einem der Ansprüche 1 bis 13, dadurch gekennzeichnet, daß die beiden Schaltleisten (3) umschlagsgleich sind, jedoch innerhalb der Schaltanordnung seitenverkehrt nebeneinander liegen.

15. Lastschalteranordnung nach einem der Ansprüche 1 bis 14, dadurch gekennzeichnet, daß das Gehäuse in ein Gehäuseoberteil (2) und ein Gehäuseunterteil (1) getrennt ist, wobei die Schaltleisten (3) und zugehörige Anschlußkontakte (5) sich am Gehäuseunterteil (1) und die Gegenanschlußkontakte (6) und gegebenenfalls Sicherungen am Gehäuseoberteil (2) befinden.

16. Lastschalteranordnung nach Anspruch 15, dadurch gekennzeichnet, daß die Anschlußkontakte (5) an der Stoßstelle zwischen Gehäuseoberteil (2) und Gehäuseunterteil (1) seitlich aus dem Gehäuse herausgeführt und zwischen den beiden Gehäuseteilen gehalten sind.

17. Lastschalteranordnung nach Anspruch 15 oder 16, dadurch gekennzeichnet, daß die Gegenanschlußkontakte (6) aus dem Gehäuseoberteil nach oben herausgeführt sind.

18. Lastschalteranordnung nach einem der Ansprüche 15 bis 17, dadurch gekennzeichnet, daß die Anschlußkontakte (5, 6) lösbar und herausnehmbar in oder zwischen den Gehäuseteilen (1, 2) angeordnet sind.

19. Lastschalteranordnung nach einem der Ansprüche 1 bis 14, dadurch gekennzeichnet, daß das Gehäuse (1, 2) mit nach unten herausgeführten Anschlußkontakten (24, 25, 26) versehen und diese mit Stromzuführungsschienen (L1, L2, L3) mechanisch sowie elektrisch verbindbar ist.

20. Lastschalteranordnung nach Anspruch 19, dadurch gekennzeichnet, daß die Verbindung zwischen den Anschlußkontakten (24, 25, 26) und den Stromzuführungsschienen (L1, L2, L3) durch Adapterpratzen (19') erfolgt.

21. Lastschalteranordnung nach Anspruch 19 oder 20, dadurch gekennzeichnet, daß Kontaktbefestigungsschrauben (19) der Stromzuführungsschienen (L1, L2, L3) an den Anschlußkontakten (24, 25, 26) außerhalb des Gehäuses oder unterhalb eines Durchbruchs des Gehäuses derart positioniert sind, daß sie von außerhalb des Gehäuses zu ihrer Betätigung zugängig sind.

22. Lastschalteranordnung nach einem der Ansprüche 1 bis 21, gekennzeichnet durch einen oder mehrere Freiräume (16, 17) im Gehäuseunterteil (1).

23. Lastschalteranordnung nach einem der Ansprüch 1 bis 22, dadurch gekennzeichnet, daß im Gehäuse (1, 2) unterschiedliche Lastschalter untergebracht und von den beiden Schaltleisten (3) schaltbar sind.

## Claims

1. Load-switching arrangement and housing (1, 2) for receiving said load-switching arrangement, the load-switching arrangement having two connecting blocks (3) carrying switching contacts and being capable of being actuated by a connecting-block actuating system and the connecting blocks being actuated by their displacement in the longitudinal direction, characterized in that the two connecting blocks (3) are disposed side-by-side and parallel to one another in a common housing (1, 2) with a spatial separation from one another, and in that one of the connecting blocks is designed to open and close a set of connecting contacts (5, 6) with the switching contacts (7) it carries and the other connecting block (3) is designed to open and close a further set of connecting contacts (5, 6) with the switching contacts (7) it carries.

2. Load-switching arrangement according to Claim 1, characterized in that one set of connecting contacts (5, 6) is situated in the conductors of a conductor system and the further set of connecting contacts (5, 6) is situated in the conductors of a further conductor system.

3. Load-switching arrangement according to Claim 1 or 2, characterized in that the spacings of the regions to be contacted of the connecting contacts (5, 6) of the load switch are equal to the spacings between the switching contacts (7).

4. Load-switching arrangement according to one of Claims 1 to 3, characterized in that four connecting contacts (5, 6) are provided on one load switch, in that each connecting block has switching contacts or switching-contact pairs (7) for each phase with which it switches two of the abovementioned switching contacts (5, 6), and in that a common switching-actuation system (4) is provided which displaces the two connecting blocks.

5. Load-switching arrangement according to Claim 4, characterized in that the connecting blocks (3) are displaced synchronously and in opposite directions by means of the switching-actuation system (4).

6. Load-switching arrangement according to one of Claims 1 to 5, characterized in that the longitudinal direction of a fuse (9, 9') extends transversely to the longitudinal direction of the connecting blocks.

7. Load-switching arrangement according to one of Claims 1 to 6, characterized in that the connecting blocks (3) are detachably accommodated in the housing (1, 2) and can be removed from the open housing independently of one another.

8. Load-switching arrangement according to one of Claims 1 to 7, characterized in that the connecting blocks (3) are disposed at a distance from one another.

9. Load-switching arrangement according to Claim 8, characterized in that a spring-loaded switching mechanism (4) having a square switching shaft actuation system (14) is provided centrally between the connecting blocks in the spacing between the two connecting blocks (3).

10. Load-switching arrangement according to one of Claims 1 to 4 and 6 to 9, characterized in that a separate switching-actuation system is provided for every connecting block (3).

11. Load-switching arrangement according to one of Claims 1 to 9, characterized by a switching-actuation system in the form of a spring-loaded switching mechanism (4) having two switching arms (11) which terminate in driver lugs (12) which engage in recesses (13) of the respective connecting block (3).

12. Load-switching arrangement according to one of Claims 1 to 11, characterized in that the switching-actuation system has a switching path whose operation is advanced in time with respect to the operation of the spring-loaded switching system and which automatically displaces the connecting blocks by a relatively short section.

13. Load-switching arrangement according to one of Claims 1 to 4 and 6 to 12, characterized by a switching-actuation system (4) and an associated arrangement of connecting blocks (3) which are such that one of the connecting blocks is first moved into the required position and it is only after completion of this displacement that the other of the two connecting blocks is moved into its new switch position.

14. Load-switching arrangement according to one of Claims 1 to 13, characterized in that the two connecting blocks (3) are identical in throw, but are situated the opposite way round alongside one another inside the switching arrangement.

15. Load-switching arrangement according to one of Claims 1 to 14, characterized in that the housing is separated into a housing upper section (2) and a housing lower section (1), the connecting blocks (3) and associated connecting contacts (5) being situated on the housing lower section (1) and the matching connecting contacts (6) and optionally fuses are situated on the housing upper section (2).

16. Load-switching arrangement according to Claim 15, characterized in that the connecting contacts (5) are brought laterally out of the housing at the abutting joint between housing upper section (2) and housing lower section (1) and are held between the two housing sections.

17. Load-switching arrangement according to Claim 15 or 16, characterized in that the matching connecting contacts (6) are brought out of the housing upper section in the upwards direction.

18. Load-switching arrangement according to one of Claims 15 to 17, characterized in that the connecting contacts (5, 6) are disposed in a detachable and removable manner in or between the housing sections (1, 2).

19. Load-switching arrangement according to one of Claims 1 to 14, characterized in that the housing (1, 2) is provided with connecting contacts (24, 25, 26) brought out in the downward direction and the latter can be connected mechanically and electrically to current-carrying bus bars (L1, L2, L3).

20. Load-switching arrangement according to Claim 19, characterized in that the connection between the connecting contacts (24, 25, 26) and the current-carrying bus bars (L1, L2, L3) is made by adapter claws (19').

21. Load-switching arrangement according to Claim 19 or 20, characterized in that the contact fixing screws (19) of the current-carrying bus bars (L1, L2, L3) at the connecting contacts (24, 25, 26) are positioned outside the housing or underneath a perforation in the housing in such a way that they are accessible from the outside of the housing for the purpose of actuating them.

22. Load-switching arrangement according to one of Claims 1 to 21, characterized by one or more free spaces (16, 17) in the housing lower section (1).

23. Load-switching arrangement according to one of Claims 1 to 22, characterized in that different load switches are accommodated in the housing (1, 2) and can be switched by the two connecting blocks (3).

## Revendications

1. Dispositif d'interrupteur(s) à coupure en charge et boîtier (1, 2) pour loger ce dispositif, lequel dispositif comporte deux barrettes de commutation (3) portant des contacts de commutation et peut être commandé par une commande de barrettes, et dans lequel cette commande des barrettes de commutation s'effectue par leur translation dans la direction longitudinale,
caractérisé en ce que les deux barrettes de commutation (3) sont disposées séparées l'une de l'autre dans l'espace à l'intérieur du boîtier commun (1, 2), l'une à côté de l'autre et parallèlement entre elles, et que l'une des barrettes de commutation avec les contacts de commutation (7) portés par elle sont conçus pour ouvrir et fermer un jeu de contacts de raccordement (5, 6) et l'autre barrette de commutation (3) avec les contacts de commutation (7) portés par elle sont conçus pour ouvrir et fermer un autre jeu de contacts de raccordement (5, 6).

2. Dispositif d'interrupteur(s) à coupure en charge selon la revendication 1, caractérisé en ce qu'un jeu de contacts de raccordement (5, 6) se trouve dans les lignes d'un système de lignes et l'autre jeu de contacts de raccordement (5, 6) se trouve dans les lignes d'un autre système de lignes.

3. Dispositif d'interrupteur(s) à coupure en charge selon la revendication 1 ou 2, caractérisé en ce que les distances entre les zones avec lesquelles le contact est à établir sur les contacts de raccordement (5, 6) d'un interrupteur sont égales aux distances entre les contacts de commutation (7).

4. Dispositif d'interrupteur(s) à coupure en charge selon une des revendications 1 à 3, caractérisé en ce que quatre contacts de raccordement (5, 6) sont prévus sur un interrupteur à coupure en charge, que chaque barrette de commutation présente, pour chaque phase, des contacts de commutation ou des paires de contacts de commutation (7) par lesquels elle connecte ou déconnecte deux des contacts de raccordement (5, 6) précités, et qu'une commande de commutation (4) commune est prévue pour produire la translation des deux barrettes de commutation.

5. Dispositif d'interrupteur(s) à coupure en charge selon la revendication 4, caractérisé en ce que la translation des barrettes de commutation (3) au moyen de la commande de commutation (4) s'effectue de façon synchrone et suivant des directions contraires.

6. Dispositif d'interrupteur(s) à coupure en charge selon une des revendications 1 à 5, caractérisé en ce que la direction longitudinale d'un fusible (9, 9'), prévu en plus sur le dispositif, est transversale à la direction longitudinale des barrettes de commutation.

7. Dispositif d'interrupteur(s) à coupure en charge selon une des revendications 1 à 6, caractérisé en ce que les barrettes de commutation (3) sont disposées amovibles dans le boîtier (1, 2) et peuvent être retirées indépendamment l'une de l'autre du boîtier ouvert.

8. Dispositif d'interrupteur(s) à coupure en charge selon une des revendications 1 à 7, caractérisé en ce que les barrettes de commutation (3) sont disposées à distance l'une de l'autre.

9. Dispositif d'interrupteur(s) à coupure en charge selon la revendication 8, caractérisé en ce qu'un mécanisme de commande à ressort (4), possédant une commande de commutation (14) à axe carré, est prévu au milieu dans l'intervalle entre les deux barrettes de commutation (3).

10. Dispositif d'interrupteur(s) à coupure en charge selon une des revendications 1 à 4 et 6 à 9, caractérisé en ce qu'une commande de commutation séparée est prévue pour chaque barrette de commutation (3).

11. Dispositif d'interrupteur(s) à coupure en charge selon une des revendications 1 à 9, caractérisé par une commande de commutation sous la forme d'un mécanisme de commande à ressort (4) possédant deux bras de manoeuvre (11) qui se terminent par des épaississements d'entraînement (12) engagés chacun dans un évidement (13) de la barrette de commutation (3) concernée.

12. Dispositif d'interrupteur(s) à coupure en charge selon une des revendications 1 à 11, caractérisé en ce que la commande de commutation présente une course de commutation précédant dans le temps, quant à sa fonction, l'entrée en action effective de la commutation par ressort et imposant une translation forcée sur une distance relativement courte aux barrettes de commutation.

13. Dispositif d'interrupteur(s) à coupure en charge selon une des revendications 1 à 4 et 6 à 12, caractérisé par une commande de commutation (4) et une disposition associée de barrettes de commutation (3) telles qu'une des barrettes est amenée d'abord par translation à la position requise et que seulement après la fin de cette translation, l'autre des deux barrettes de commutation est amenée à sa nouvelle position.

14. Dispositif d'interrupteur(s) à coupure en charge selon une des revendications 1 à 13, caractérisé en ce que les deux barrettes de commutation (3) sont identiques et réversibles, mais disposées symétriquement l'une à côté de l'autre à l'intérieur du dispositif de commutation.

15. Dispositif d'interrupteur(s) à coupure en charge selon une des revendications 1 à 14, caractérisé en ce que le boîtier est partagé en une partie supérieure (2) et une partie inférieure (1), les barrettes de commutation (3) et les contacts de raccordement (5) se trouvant sur la partie inférieure (1) du boîtier et les contacts de raccordement antagonistes (6) et, éventuellement, des fusibles, se trouvant sur la partie supérieure (2) du boîtier.

16. Dispositif d'interrupteur(s) à coupure en charge selon la revendication 15, caractérisé en ce que les contacts de raccordement (5) sont sortis du boîtier au joint entre la partie supérieure (2) et la partie inférieure (1) du boîtier et sont maintenus entre les deux parties du boîtier.

17. Dispositif d'interrupteur(s) à coupure en charge selon la revendication 15 ou 16, caractérisé en ce que les contacts de raccordement antagonistes (6) sont sortis vers le haut de la partie supérieure du boîtier.

18. Dispositif d'interrupteur(s) à coupure en charge selon une des revendications 15 à 17, caractérisé en ce que les contacts de raccordement (5, 6) sont disposés détachables et amovibles dans ou entre les parties (1, 2) du boîtier.

19. Dispositif d'interrupteur(s) à coupure en charge selon une des revendications 1 à 14, caractérisé en ce que le boîtier (1, 2) est pourvu de contacts de raccordement (24, 25, 26) sortis vers le bas et pouvant être reliés mécaniquement et électriquement à des barres d'alimentation (L1, L2, L3).

20. Dispositif d'interrupteur(s) à coupure en charge selon la revendication 19, caractérisé en ce que la liaison entre les contacts de raccordement (24, 25, 26) et les barres d'alimentation (L1, L2, L3) s'effectue par des griffes d'adaptation (19').

21. Dispositif d'interrupteur(s) à coupure en charge selon la revendication 19 ou 20, caractérisé en ce que des vis (19) de fixation de contact des barres d'alimentation (L1, L2, L3) sont positionnées à l'extérieur du boîtier ou au-dessous d'une percée du boîtier, de manière qu'elles soient accessibles de l'extérieur du boîtier en vue de leur manoeuvre.

22. Dispositif d'interrupteur(s) à coupure en charge selon une des revendications 1 à 21, caractérisé par un ou plusieurs espaces libres (16, 17) dans la partie inférieure (1) du boîtier.

23. Dispositif d'interrupteur(s) à coupure en charge selon une des revendications 1 à 22, caractérisé en ce que différents interrupteurs à coupure en charge sont logés dans le boîtier (1, 2) et sont manoeuvrables par les deux barrettes de commutation (3).
